# EUROPÄISCHE PATENTSCHRIFT

(11) **EP 0 922 510 B1**
(45) Veröffentlichungstag und Bekanntmachung des Hinweises auf die Patenterteilung: **29.08.2001**
(21) Anmeldenummer: 97810965.0
(22) Anmeldetag: 10.12.1997
(51) Int. Cl.: B21D 39/20, B21D 39/06

(54) **Verfahren und Vorrichtung zur Fertigung eines Rohres in einem Rohrboden**
Method and device for forming a tube in a tube plate
Méthode et appareil pour le formage d'un tube dans une plaque de tubes

(43) Veröffentlichungstag der Anmeldung: 16.06.1999
(73) Patentinhaber: ALSTOM Power (Schweiz) AG, 5401 Baden (CH)
(72) Erfinder: Blangetti, Francisco, Dr., 5400 Baden (CH); Fuchs, Harald, 79787 Lauchringen (DE)
(74) Vertreter: Klein, Ernest

(56) Entgegenhaltungen:
- FR-A- 1 527 073
- US-A- 4 761 981
- PATENT ABSTRACTS OF JAPAN vol. 095, no. 008, 29.September 1995 -& JP 07 124671 A (HITACHI LTD), 16.Mai 1995,

## Beschreibung

### Technisches Gebiet

Die Erfindung betrifft ein Verfahren und eine Vorrichtung zur Fertigung von Rohren eines Wärmeübertragers, insbesondere eines Vorwärmers in einem Kraftwerk, wobei die Rohre in einem Rohrboden hydraulisch eingewalzt und ein abgerundeter Rohreinlauf gebildet werden.

### Stand der Technik

Bei Wärmeübertragern in Kraftwerken werden die mit Wasser durchflossenen Rohre mittels Einwalzungstechniken in Rohrböden fixiert. Hierfür wird zunächst ein Rohr in eine Bohrung eines Rohrbodens plaziert und sodann der Dorn der Walzmaschine in das Rohr eingeführt , welcher das Rohr plastisch so aufweitet, dass dieses an Innenwand der Bohrung haftet. Durch die Einwalzung wird das Rohr in der Regel durch die Haftkräfte zwischen der Bohrungswand und der Rohraussenwand fixiert und abgedichtet. Die Dichtheit der Verbindung zwischen Rohr und Rohrboden wird durch Schweissen verbessert, wobei die Schweissnaht lediglich als Dichtnaht dient und zu den Haftkräften nicht beiträgt. Man unterscheidet heute zwischen mechanischer und hydraulischer Einwalztechnik. Die mechanische Einwalzung erstreckt sich dabei typischerweise über eine Tiefe von 20 bis 30 mm, welche zumeist kleiner ist als die des Rohrbodens. Ein Einwalzen über die gesamte Rohrbodentiefe ist mit dieser Methode zwar möglich, erweist sich jedoch als zeitaufwendig und bei den einen Rohrmaterialien als schwierig. Die hydraulische Walzmethode, wie sie zum Beispiel von der Firma Teco tube expanders company in Wuppertal, DE durchgeführt wird, verwendet anstelle der mechanischen Aufweitung des Rohres eine hydraulische Aufweitung. Diese erlaubt, unabhängig vom Rohrmaterial, eine problemlose Aufweitung und die Befestigung des Rohres über die gesamte Rohrbodentiefe, wodurch die resultierende Festigkeit der Verbindung erhöht ist. Ferner erlaubt die hydraulische Aufweitung über die gesamte Rohrbodentiefe die Verwendung von dünneren und kostengünstigeren Rohrböden, da durch eine solche Aufweitung die Rohrwanddicke als tragender Teil im Rohrboden berücksichtigt werden kann.

Bei Vorwärmern in Kraftwerken, insbesondere bei Hochdruckvorwärmern, ereignen sich relativ häufig Schäden durch Erosion am Rohreinlauf. Solche Schäden werden erfolgreich durch sogenannte Inserts (Einschübe) behoben. Diese Inserts, wie beispielsweise in der Britischen Patentschrift 1,141,239 beschrieben, sind trompetenförmige Gebilde, die am Rohreinlauf durch Rohraufweitung fixiert werden und über die Fläche des Rohrbodens leicht hinausragen. Die Trompetenform des Einlaufstückes des Rohres ist auch unter dem Begriff "bellmouth inlet" bekannt. Die runde Form der Inserts begünstigt den Strömungseinlauf, indem die radialen Geschwindigkeitgradienten am Übergang von der Wasserkammer zum Rohr sowie die Scherkräfte an der Rohrinnenwand reduziert werden. Die Widerstandswerte des Strömungseinlaufs bei einem derartigen Rohreinlauf sind zum Beispiel in I.E. Idelchick, Handbook of Hydraulic Resistance, S. 126, 2. Edition, Springer Verlag (1986) diskutiert. Ein niedriger Widerstandswert bewirkt einerseits eine Reduzierung des Einlaufdruckverlusts, andererseits eine Schonung der Oxidschicht des Rohres und eine allgemeine Reduktion der Erosion und Korrosion des Rohres. Zusätzlich sind die Rohreinlaufstücke jeweils aus erosions- und korrosionsresistenten Werkstoffen gefertigt.
Die Inserts erbringen ferner den Vorteil, indem sie um ein Mehrfaches des Rohraussendurchmessers über die Rohrbodenfläche herausragen und sich im Bereich des Einlauffeldes ein "Wasserpolster" bildet, das eine Erosion des Rohrbodens stark vermindert.

Nachteilig bei solchen Inserts ist jedoch, dass sich infolge der Einwalzung im Bereich der Einwalzstelle an der Nahtstelle zwischen Insert und Rohr eine Strömungsstolperstelle bildet, welche das Risiko von Spaltrissen und an diesen sich bildender Korrosion erhöht. Letztlich werden durch die nachträgliche Befestigung von Inserts zusätzliche Kosten verursacht.

In der US 4,761,981 (nächstliegender Stand der Technik) ist ein hydraulisches Verfahren zur Aufweitung und Verankerung eines Rohres in einem Rohrboden offenbart. Dort wird ein Dorn in einem Rohr positioniert, das in den Rohrboden eingeführt worden ist. Durch zwei O-Ringe am Dorn wird eine Druckzone im Bereich des Rohrbodens definiert.

Die Aufweitung des Rohres ergibt sich durch hydraulischen Druck in der erwähnten Zone. An den Enden der Zone sind ferner elastomere Ringe angeordnet, welche durch den axialen hydraulischen Druck eine radiale Kraft auf das Rohr ausüben und dieses verformen. Das aus dem Rohrboden herausragende Rohrende wird dadurch trichterförmig aufgeweitet, wobei an der anderen Rohrbodenseite das Rohr eine Ausbauchung erhält, wodurch das Rohr beidseitig im Rohrboden verankert ist.

### Darstellung der Erfindung

Es ist die Aufgabe der Erfindung, ein Verfahren und eine Vorrichtung zur Fertigung von hydraulisch eingewalzten Rohren in Rohrböden mit einem gerundeten Einlaufrohrstück ausgehend vom Oberbegriff der Ansprüche 1 bzw. 2 (vgl. US 4761981) zu schaffen, bei der das Einwalzen des Rohres in den Rohrboden und die Herstellung des Rohreinlaufstückes in einem verkürzten und deshalb kostengünstigeren Arbeitsgang vollführt wird und durch die Strömungsstolperstellen vermieden und das Risiko von Spaltrisskorrosion minimiert wird.

Diese Aufgabe wird erfindungsgemäss durch ein hydraulisches Einwalzverfahren für Rohre in Rohrböden eines Wärmeübertragers gelöst, bei dem die hydraulische Aufweitung der Rohre und die Bildung von Rohreinlaufstücken aus den Rohren selbst in einen einzigen Arbeitsgang zusammengefasst werden. Hierzu werden zunächst die Rohre eines Wärmeübertragers durch die Bohrungen eines Rohrbodens geführt und am Einflussende mit einer Überlänge abgeschnitten, die ein Mehrfaches des Aussendurchmessers eines Rohres beträgt. Zwecks der hydraulischen Aufweitung eines Rohres wird sodann der Dorn einer hydraulischen Aufweitmaschine in die gesamte Tiefe des Rohrbodens eingeführt. Durch Abgabe eines hydraulischen Drucks wird das Rohr aufgeweitet bis es an der gesamten Innenwand der Bohrung haftet. Danach wird das Rohrende, der Bördelkopf des Rohres, hydraulisch in Richtung Rohrboden druckgeformt bis das Rohrende eine vorbestimmte gerundete Form erreicht.

Ein erster Vorteil des Verfahrens liegt darin, dass die Aufweitung sowie die Bildung des Einlaufstücks in einer kurzen Arbeitszeit und daher kostengünstig durchgeführt wird. Die für das gesamte Verfahren notwendige Zeit beträgt nur 8-10 Sekunden, was darauf zurückzuführen ist, dass das Verfahren rein hydraulisch ohne weitere Materialstücke durchgeführt wird und ein Zurückfräsen der Rohrenden sowie das Einführen und Befestigen von separaten Inserts entfällt. Ein zweiter Vorteil liegt in der Verwendung desselben Rohres für die Herstellung des Rohreinlaufstückes. Einerseits ist kein zusätzliches, vorgefertigtes Rohreinlaufstück notwendig, andererseits ergibt sich keine Naht und daher keine Strömungsstolperstelle, welche sorgfältig abgerundet werden müsste. Durch die vollständige Vermeidung einer Nahtstelle zwischen Rohreinlaufstück und Rohr ist das Risiko von Spaltrissen und daraus resultierender Korrosion ebenfalls vermieden.

Die Vorrichtung zur Durchführung des Verfahrens gemäß Anspruch 2 besteht aus einer Vorrichtung zur hydraulischen Aufweitung eines Rohres mit einem Dorn, welcher in das Rohr eingeführt wird und der einen abdichtbaren Druckraum und mehrere Kanäle zum Einfüllen einer Druckflüssigkeit aufweist. Die Vorrichtung weist eine weitere Formvorrichtung auf, die vom Dornende etwas zurückversetzt und ausserhalb des Rohrendes angeordnet ist und äusserlich die zu bildende gerundete Form des Rohreinlaufstückes besitzt. Die Formvorrichtung enthält wiederum einen abdichtbaren Druckraum mit einem Auffüllkanal für die Druckflüssigkeit, durch welche die Formvorrichtung bewegt und das Rohrende in die vorbestimmte Form gedrückt wird.

### Kurze Beschreibung der Zeichnungen

Es zeigen:
Figur 1: Eine Vorrichtung im Querschnitt zur Aufweitung eines Rohres und Bildung des Rohreinlaufs mit dem ungefertigten Rohr.
Figur 2: Dieselbe Vorrichtung mit dem fertig eingewalzten Rohr und abgerundetem, trompetenförmigen Rohreinlauf.

### Weg der Ausführung der Erfindung

Das Verfahren zur Fertigung des Rohres in einem Rohrboden wird anhand der folgenden Vorrichtung beschrieben.
In der Figur 1 ist ein Rohrboden 1 gezeigt mit einer Bohrung 2, in die ein Rohr 3 geführt ist. Die Vorrichtung zur Fertigung des Rohres 3 weist einen Dorn 4 auf mit einem zentralen Auffüllkanal 5, der von einem nicht eingezeichneten Flüssigkeitsbehälter herführt, und drei Seitenkanälen 6 für die hydraulische Flüssigkeit. Der mittlere Seitenkanal 6 führt vom zentralen Kanal 5 in einen schmalen Hohlraum 7, der durch den Dom 4 und die Innenwand des Rohres 3 begrenzt wird. Die beiden äusseren Kanäle 6 führen je zu einem O-Ring 8, welche den Hohlraum 7 zwischen dem Dorn 4 und der Rohrinnenwand 9 abdichtet. Unmittelbar ausserhalb des Rohrendes 10 ist auf dem Dorn 4 eine Formvorrichtung 11 angeordnet, die auf dem Dorn 4 gleitet. Sie weist auf der dem Rohrende 10 zugewandten Seite eine geschwungene Form 12 auf, welche jene Form besitzt, die für die Innenseite des Rohreinlaufs gewünscht ist. Ein Kanal 13 führt vom einem nicht eingezeichneten Flüssigkeitsbehälter zu einem Hohlraum 14 für die hydraulische Flüssigkeit. Der Hohlraum 13 wird wiederum durch O-Ringe 15 und ein umgebendes Gehäuse 16 luftdicht abgeschlossen. Der Dorn 4 weist ferner einen Anschlag 17 auf, welche die freie Bewegung der Formvorrichtung 11 in Richtung des Rohrbodens 1 begrenzt. Eine Rückstellfeder 18 ist zwischen einem weiteren Anschlag 19 und den O-Ringen 15 angeordnet und bestimmt in ihrem entspannten Zustand die Ruheposition der Formvorrichtung 11.
Im Verfahren zur Befestigung des Rohres 3 in der Bohrung 2 und zur Fertigung des Rohreinlaufs wird zuerst das Rohr 3 durch die Bohrung 2 so weit hindurch geführt, dass ein Rohrstück über die Fläche 20 des Rohrbodens 1 hinausragt. Das Rohr wird sodann mit einer Überlänge vom zwei- bis vierfachen Rohraussendurchmessers abgeschnitten. Der Dorn 4 der Aufweitungsvorrichtung wird in die gesamte Tiefe des Rohrbodens 1 eingeführt. Zur hydraulischen Aufweitung des Rohres 3 werden die Hohlräume des Systems mit Flüssigkeit gefüllt und unter Druck gesetzt, d.h. also der zentrale Kanal 5, die drei Seitenkanäle 6 und der Hohlraum 7, der durch den Dorn 4, die O-Ringe 8 und die Rohrinnenwand begrenzt wird. Die O-Ringe 8 werden dabei gespreizt, sodass sie den Hohlraum 7 luftdicht abschliessen. Sobald das Rohr 3 aufgeweitet worden ist und in der Bohrung 2 haftet, erfolgt ein zweiter Druckaufbau im Hohlraum 14 der Formvorrichtung 11. Der Druck bewirkt eine Schiebung jenes Teils der Formvorrichtung 11 mit der geschwungenen Form 12 bis zum Anschlag 17, wobei der Bördelkopf, das Rohrende 10 in Richtung Rohrboden gedrückt wird. Das Rohrende erhält dabei die Trompetenform gemäss der geschwungenen Form 12. Nach Abklingen des hydraulischen Drucks kehrt die Formvorrichtung durch Wirkung der Rückstellfeder 18 wieder in ihre Ausgangsposition zurück. Figur 2 zeigt den vollendeten abgerundeten trompetenförmigen Rohreinlauf mit der Vorrichtung 11 am Anschlag 17. Der Arbeitsvorgang dauert insgesamt ca. 8-10 Sekunden.
Der Krümmungsradius der Trompetenform des gebildeten Rohreinlaufstückes beträgt vorzugsweise ca. zehn Prozent des Innendurchmessers des Rohres. Gemäss den Berechnungen von Idelchick führt eine solche Krümmung des Rohreinlaufs zu einem Widerstandswert für die Einlaufströmung, der ca. vier mal kleiner ist als der eines Rohres mit scharfen Kanten.
Nach Vollführung der Aufweitung des Rohres und Bildung der Trompetenform werden die Kanten jedes Rohreinlaufs in einer Nachbearbeitung entgratet, um von den Kanten ausgehende Wirbelströme zu minimieren.

### Bezugszeichenliste

- 1: Rohrboden
- 2: Bohrung
- 3: Rohr
- 4: Dorn
- 5: zentraler Auffüllkanal
- 6: Seitenkanal
- 7: Hohlraum
- 8: O-Ring
- 9: Rohrinnenwand
- 10: Rohrende
- 11: Formvorrichtung
- 12: geschwungene Form
- 13: Kanal
- 14: Hohlraum
- 15: O-Ring
- 16: Gehäuse
- 17: Anschlag
- 18: Rückstellfeder
- 19: Anschlag
- 20: Fläche

## Patentansprüche

1. Verfahren zur hydraulischen Aufweitung von Rohren (3) in Bohrungen (2) in Rohrböden (1) eines Wärmeübertragers mittels einer hydraulischen Vorrichtung und zur Fertigung von Rohreinläufen,
wobei die hydraulische Aufweitung der Rohre und die Fertigung der Rohreinläufe in einem einzigen Arbeitsgang durchgeführt werden,
indem die Rohre (3) durch die Bohrungen (2) des Rohrbodens (1) geführt, an ihren Einflussenden mit einer Überlänge abgeschnitten und über die gesamte Tiefe der Bohrungen (2) hydraulisch aufgeweitet werden, und die Rohreinläufe mittels derselben hydraulischen Vorrichtung aus den über den Rohrboden (1) herausragenden Enden (10) derselben Rohre (3) gebildet werden,
**dadurch gekennzeichnet**, dass
nach Aufweitung der Rohre (3) über die gesamte Tiefe der Bohrungen (2) des Rohrbodens (1) die Rohrenden (10) mittels einer hydraulischen Formvorrichtung (11) auf derselben hydraulischen Vorrichtung für die Aufweitung der Rohre (3) in Richtung des Rohrbodens (1) druckgeformt werden, sodass die Rohrenden (10) eine vorbestimmte, gerundete Form erreichen.

2. Vorrichtung zur Durchführung des Verfahrens nach Anspruch 1 mit einem Dorn (4) zum Einführen in das Rohr (3) und Kanälen (5,6) zum Auffüllen einer Flüssigkeit zwecks hydraulischer Ausweitung des Rohres, wobei nach Einführen des Dorns (4) in das Rohr (3) zwischen dem Dom (4) und dem Rohr (3) ein abdichtbarer Hohlraum besteht, **dadurch gekennzeichnet**, dass
die Vorrichtung zur hydraulischen Aufweitung des Rohres (3) eine weitere hydraulische Formvorrichtung (11) zur Bildung von gerundeten Rohreinläufen aufweist, die am Dom (4) der Vorrichtung ausserhalb des Rohrendes (10) angeordnet ist, wobei die Formvorrichtung (11) abdichtbare Hohlräume (14) und Kanäle (13) zum Auffüllen der Hohlräume (14) mit Flüssigkeit aufweist, und daß
die Formvorrichtung (11) einen Teil mit einer geschwungenen Form (12) aufweist, der auf dem Dorn (4) schiebbar ist, wobei die geschwungene Form (12) jener der Innenseite des zu bildenden Rohreinlaufs entspricht.

3. Vorrichtung nach Anspruch 2,
**dadurch gekennzeichnet**, dass
die geschwungene Form (12) einen Krümmungsradius aufweist, der mehr als vier Prozent des Innendurchmessers des Rohres (3) beträgt.

## Claims

1. Method for hydraulically widening tubes (3) in bores (2) in tube plates (1) of a heat exchanger by means of a hydraulic device, and for producing tube inlets, the hydraulic widening of the tubes and the production of the tube inlets being carried out in a single work operation, by the tubes (3) being guided through the bores (2) of the tube plate (1), being cut off at their inflow ends with an excess length and being hydraulically widened over the entire depth of the bores (2), and the tube inlets being formed by means of the same hydraulic device from the ends (10) of the same tubes (3) projecting above the tube plate (1),
**characterized in that** after widening the tubes (3) over the entire depth of the bores (2) of the tube plate (1), the tube ends (10) are shaped by pressing in the direction of the tube plate (1) on the same hydraulic device for widening the tubes (3) by means of a hydraulic shaping device (11) so that the tube ends (10) achieve a predetermined, rounded shape.

2. Device for carrying out the method according to Claim 1, having a mandrel (4) for inserting into the tube (3), and ducts (5, 6) for filling up with a liquid for the purpose of hydraulically widening the tube, there being a sealable cavity (7) between the mandrel (4) and the tube (3) after insertion of the mandrel (4) into the tube (3), **characterized in that** the device for hydraulically widening the tube (3) has a further hydraulic shaping device (11) for forming rounded tube inlets which is arranged on the mandrel (4) of the device outside the tube end (10), the shaping device (11) having sealable cavities (14) and ducts (13) for filling up the cavities (14) with liquid, and in that the shaping device (11) has a part with a swept-back shape (12), which part can slide on the mandrel (4), the swept-back shape (12) corresponding to that of the inside of the tube inlet to be formed.

3. Device according to Claim 2, **characterized in that** the swept-back shape (12) has a radius of curvature which is more than four per cent of the inside diameter of the tube (3).

## Revendications

1. Procédé pour l'élargissement hydraulique de tubes (3) dans des alésages (2) dans des plaques à tubes (1) d'un dispositif de transfert thermique au moyen d'un dispositif hydraulique et pour la fabrication d'entrées de tubes,
dans lequel l'élargissement hydraulique des tubes et la fabrication des entrées de tubes sont réalisés en une seule passe de travail,
les tubes (3) étant guidés par les alésages (2) de la plaque à tubes (1), étant coupés au niveau de leurs extrémités d'entrée de flux avec une surlongueur et
étant élargis sur toute la profondeur des alésages (2) de manière hydraulique, et les entrées de tubes étant formées au moyen dudit dispositif hydraulique à partir des extrémités (10) saillant au-delà de la plaque à tubes (1) desdits tubes (3),
**caractérisé en ce que**,
après l'élargissement des tubes (3) sur toute la profondeur des alésages (2) de la plaque à tubes (1), les extrémités des tubes (10) sont embouties au moyen d'un dispositif de mise en forme hydraulique (11) sur ledit dispositif hydraulique pour l'élargissement des tubes (3) dans la direction de la plaque à tubes (1), de sorte que les extrémités des tubes (10) adoptent une forme arrondie prédéterminée.

2. Dispositif pour mettre en oeuvre le procédé selon la revendication 1, avec une broche (4) destinée à être insérée dans le tube (3), et des canaux (5, 6) pour le remplissage avec un liquide en vue de l'élargissement hydraulique du tube, dans lequel, après l'insertion de la broche (4) dans le tube (3), il est formé un espace creux entre la broche (4) et le tube (3), pouvant être fermé hermétiquement, **caractérisé en ce que** le dispositif pour l'élargissement hydraulique du tube (3) présente un autre dispositif de mise en forme (11) hydraulique pour former des entrées de tubes arrondies, lequel dispositif est disposé sur la broche (4) du dispositif en dehors de l'extrémité du tube (10), le dispositif de mise en forme (11) présentant des espaces creux (14) pouvant être fermés hermétiquement et des canaux (13) pour le remplissage des espaces creux (14) avec le liquide, et en ce que le dispositif de mise en forme (11) présente une partie avec une forme courbe (12) qui peut être déplacée sur la broche (4), la forme courbe (12) correspondant à chaque côté interne de l'entrée de tube à mettre en forme.

3. Dispositif selon la revendication 2, **caractérisé en ce que** la forme courbe (12) présente un rayon de courbure qui vaut plus de quatre pour cent du diamètre intérieur du tube (3).
